# EUROPÄISCHE PATENTSCHRIFT

(11) **EP 1 727 944 B1**
(45) Veröffentlichungstag und Bekanntmachung des Hinweises auf die Patenterteilung: **26.05.2010**
(21) Anmeldenummer: 05716378.4
(22) Anmeldetag: 24.03.2005
(51) Int. Cl.: E02F 3/40, E02F 3/96

(54) **ARBEITSWERKZEUG FÜR EINE ERDBAUMASCHINE.**
WORKING TOOL FOR AN EARTH-MOVING MACHINE.
OUTIL DE TRAVAIL POUR UNE MACHINE DE TERRASSEMENT.

(30) Priorität: 26.03.2004 DE 102004015414
(43) Veröffentlichungstag der Anmeldung: 06.12.2006
(73) Patentinhaber: Holp GmbH, 71540 Murrhardt (DE)
(72) Erfinder: HOLP, Günter, 71540 Murrhardt (DE)
(74) Vertreter: Pfiz, Thomas
(86) Internationale Anmeldenummer: PCT/EP2005/003187
(87) Internationale Veröffentlichungsnummer: WO 2005/093169

(56) Entgegenhaltungen:
- EP-A- 0 812 962
- US-A- 2 770 057
- US-A- 4 030 626
- US-A- 4 560 318

## Beschreibung

Die Erfindung betrifft ein Arbeitswerkzeug für eine Erdbaumaschine, insbesondere einen Bagger, gemäß dem Oberbegriff des Patentanspruchs 1.

Es sind Baggerlöffel dieser Art bekannt, bei denen spezielle Zusatzeinrichtungen für definierte Arbeitszwecke angebaut sind. Diese weisen einen an das Werkzeug angepassten Schwenkmechanismus auf, bei dem über Umlenkhebel in Bolzenlagern eine lineare Antriebsbewegung eines in der Regel am Baggerstiel sitzenden Hydraulikzylinders in die Werkzeugbewegung umgesetzt wird. Als nachteilig werden hier die begrenzten Einsatzmöglichkeiten und der hohe Umrüstaufwand angesehen.

Aus der US-A-4 030 626 ist ein Arbeitswerkzeug bekannt mit den Merkmalen des Oberbegriffes nach Anspruch 1.

Ausgehend hiervon liegt der Erfindung die Aufgabe zugrunde, ein Arbeitswerkzeug der eingangs angegebenen Art dahingehend zu verbessern, dass eine variable Verwendung mit geringem Montageaufwand möglich ist, ohne die Grundfunktion des Löffels oder der Schaufel einzuschränken.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die Erfindung geht von dem Gedanken aus, eine Schwenkmöglichkeit für eine Zusatzeinrichtung ohne Störkontur am Grundwerkzeug bereitzustellen.

Dadurch, dass der Schwenkantrieb eine oberhalb der Ladeöffnung angeordnete und sich über mehr als deren halbe Breite erstreckende Schwenkwelle für eine begrenzte Schwenkbewegung aufweist, und dass das Zusatzwerkzeug über Verbindungsmittel austauschbar und/oder lageveränderlich an der Schwenkwelle fixierbar ist, kann die Löffel- bzw. Schaufelbreite optimal genutzt werden, um weitere Werkzeugfunktionen flexibel bereit zu stellen. Der Laderaum wird dadurch nicht beeinträchtigt, und es müssen keine Umbaumaßnahmen außerhalb des Arbeitswerkzeugs vorgenommen werden, so dass die Erdbaumaschine ohne Mehraufwand eine zusätzliche Funktionalität bekommt. In jedem Fall sollte gewährleistet sein, dass die zur Verbindung des Grabgeräts mit dem Stiel vorgesehenen Kopplungsmittel frei von der Schwenkwelle an dem Grabgerät abstehen.

Vorteilhafterweise verläuft die Schwenkwelle im Abstand parallel zu dem für eine Schwenkbewegung des Grabgeräts an dem Stiel vorgesehenen Stielbolzen. Dadurch kann das gesamte Werkzeug einfach am Bagger montiert werden, während umgekehrt auch der Wechsel des Zusatzgeräts nicht behindert wird. Eine weitere Verbesserung in dieser Hinsicht ergibt sich dadurch, dass die Schwenkwelle sich linear durchgehend erstreckt. Bevorzugt erstreckt sich die Schwenkwelle im wesentlichen - d.h. mit Ausnahme von etwaigen endseitigen Lagerstellen - über die gesamte Breite der Ladeöffnung.

Um die auftretenden Kräfte günstig aufnehmen zu können, ist die Schwenkwelle an Lagerstellen im Bereich der Seitenbegrenzungen der Ladeöffnung axial und/oder radial abgestützt. Möglich ist es auch, dass die Schwenkwelle in Lagerböcken auf der oberen Begrenzungswand des Aufnahmeraums gelagert ist.

Eine baulich einfache Realisierung sieht vor, dass die Schwenkwelle ein innen gelagertes Rohr oder einen mantelseitig gelagerten Stab als Drehelement aufweist. Dabei können die Verbindungsmittel an längs der Schwenkwelle diskret verteilten oder kontinuierlich durchgehenden Verbindungsstellen angeordnet sein.

Um eine einfache Kopplung zu ermöglichen, kann die Schwenkwelle insbesondere mehrkantförmige oder polygonförmige Profilelemente als Verbindungsmittel für eine drehfeste formschlüssige Verbindung mit dem Zusatzwerkzeug aufweisen.

Vorteilhafterweise sind die Verbindungsmittel zum Einhängen, Aufstecken und/oder Anschrauben des Zusatzwerkzeugs an der Schwenkwelle ausgebildet. Ein besonders rascher Werkzeugwechsel und zugleich eine sichere Halterung lässt sich dadurch ermöglichen, dass die Verbindungsmittel einen an der Schwenkwelle seitlich abstehenden Steckzapfen und einen an dem Zusatzwerkzeug angeordneten, auf den Steckzapfen aufsetzbaren und mittels Sicherungselement fixierbaren Aufnahmeschuh umfassen.

Um zusätzliche Lagerstellen zu schaffen, ist es möglich, die Schwenkwelle aus mehreren drehfest verbundenen Abschnitten linear zusammengesetzt ist.

Eine auch im Hinblick auf die unbehinderte Stielanbindung des Werkzeugs vorteilhafte Ausführung sieht vor, dass der Schwenkantrieb auf einer oberen Begrenzungswand des Aufnahmeraums vorzugsweise außermittig angeordnet ist.

Vorteilhafterweise ist der Schwenkantrieb durch einen mit der Schwenkwelle gekoppelten hydraulischen Hubzylinder gebildet.

Für einen erweiterten Funktionsumfang ist es besonders vorteilhaft, wenn das wahlweise einsetzbare Zusatzwerkzeug durch mindestens einen Greiffinger oder ein Klappenteil, insbesondere eine Schlammklappe oder ein Sortiersieb gebildet ist. Eine weitere Verbesserung wird dadurch erreicht, als Zusatzwerkzeug ein Reinigungswerkzeug vorgesehen ist, welches in das Grabgerät zur Reinigung des Aufnahmeraums einschwenkbar ist. Hierbei hat sich überraschend gezeigt, dass eine effektive Reinigung dadurch möglich ist, dass das Reinigungsgerät zwei innenseitig an den Seitenwandungen des Grabgeräts schabend entlangführbare, eine bogenförmige Schneidkante aufweisende Schaber umfasst.

Vorteilhaft ist es auch, wenn die obere Begrenzungswand des Aufnahmeraums durch ein Aussteifungselement verstärkt ist.

Im Folgenden wird die Erfindung anhand eines in der Zeichnung schematisch dargestellten Ausführungsbeispiels näher erläutert. Es zeigen
- Fig. 1: ein Arbeitsgerät für einen Bagger mit einem Grablöffel und einem Anbaugerät in einer perspektivischen Ansicht;
- Fig. 2: ein austauschbares Zusatzwerkzeug für das Anbaugerät in einer perspektivischen Ansicht;
- Fig. 3 und 4: das Arbeitswerkzeug nach Fig. 1 in offener und geschlos- sener Schwenkstellung des Zusatzwerkzeugs im Vertikal- schnitt senkrecht zur Schwenkachse;
- Fig. 5 und 6: eine weitere Ausführung eines Zusatzwerkzeugs zur Ver- bindung mit einer Schwenkwelle in teilweise geschnittener Seitenansicht und Draufsicht;
- Fig. 7 und 8: einen Reinigungsschaber als Zusatzwerkzeug in gelöster und eingeschwenkter Stellung in Kombination mit dem Grablöffel.

Das in der Zeichnung dargestellte Arbeitswerkzeug besteht im Wesentlichen aus einem Tieflöffel als Grabgerät 10 und einem als Baueinheit auf diesem angeordneten Anbaugerät 12 für ein austauschbares Zusatzwerkzeug 14, 16, 17.

Der Löffel 10 weist einen durch Seitenwände 18, eine obere Wand 20 und eine untere Wand 22 begrenzten Aufnahmeraum 24 für das Grabgut auf. Zur Unterstützung des Grabvorgangs sind an einer freien Schneide 26 der unteren Wand 22 mehrere Zähne 28 angeordnet. An der oberen Begrenzungswand sind zwei Lagerböcke 30 für eine an sich bekannte Schwenkverbindung mit einem Stiel eines nicht gezeigten Baggers vorgesehen. Die Lagerböcke 30 weisen Lageraugen 32 zur Aufnahme eines Stielbolzens und Bohrungen 34 zum Anlenken eines Antriebskolbens auf.

Das Anbaugerät 12 umfasst einen als Hydraulikzylinder ausgebildeten Schwenkantrieb 36, welcher zylinderseitig in Lagerböcken 38 auf der oberen Begrenzungswand 20 des Löffels 10 abgestützt ist. Am Gelenkende seiner Kolbenstange ist der Hydraulikzylinder 36 über einen abgewinkelten Schwenkhebel 40 fest mit einer Schwenkwelle 42 verbunden.

Die Schwenkwelle 42 läuft parallel zu dem für eine Schwenkbewegung des Löffels 10 an dem Stiel vorgesehenen Stielbolzen (Lageraugen 32). Sie erstreckt sich zwischen den Seitenwänden 18 im oberen Randbereich der Löffelöffnung 43 über deren gesamte Breite. Wie auch aus Fig. 3 und 4 ersichtlich, ist die Schwenkwelle durch ein Rohr 44 gebildet, welches auf einem fest stehenden inneren Achsstab 46 drehbar gelagert ist und an seinen Enden jeweils an einem Bund 48 des Achsstabes 46 axial abgestützt ist.

Als Zusatzwerkzeuge sind in Fig. 1 und 2 beispielhaft Greiffinger 14 und ein klappenartiges Sortiersieb 16 dargestellt. Die Zusatzwerkzeuge 14, 16 sind über Verbindungsmittel 50 für eine Schwenkbewegung drehfest mit der Schwenkwelle 42 verbindbar. Die Verbindungsmittel 50 umfassen mehrere im Abstand voneinander paarweise verteilt an der Schwenkwelle 42 angeschweißte Schraublaschen 52 für eine Schraubverbindung 54 in Kombination mit einer Formschlussverbindung 56 der Zusatzwerkzeuge 14, 16 auf der Schwenkwelle 42. Auf diese Weise ist ein schneller Austausch der Zusatzwerkzeuge 14, 16 entsprechend dem gewünschten Arbeitseinsatz möglich.

Grundsätzlich ist es auch möglich, über ein Profilelement der Schwenkwelle beliebige Verbindungsstellen für ein formschlüssiges und drehfest gesichertes axiales Aufstecken oder mantelseitige Einhängen der Zusatzwerkzeuge zu schaffen.

Um die an dem Löffel 10 auftretenden Kräfte besser aufnehmen zu können, ist dieser im Bereich seiner oberen Wand 20 innenseitig durch ein als Winkelblech ausgebildetes Aussteifungselement 58 verstärkt.

Die Kopplung des Löffels 10 mit dem Baggerstiel über die Lagerböcke 30 erfordert keine Montagearbeiten an dem Hydraulikzylinder 36. Lediglich dessen Hydraulikverbindungen müssen über geeignete Leitungen hergestellt werden. Durch eine Betätigung des Hydraulikzylinders 36 wird der gezahnte Greiffinger 14 gegen den Löffel 10 bzw. dessen Aufnahmeöffnung 43 geschwenkt (Fig. 3, 4), so dass sich beispielsweise Baumstämme oder Steinbrocken klemmend aufnehmen lassen. Durch Einsatz eines Sortiersiebs gemäß Fig. 2 lassen sich über dessen freie Zwischenräume 60 Kleinanteile des Grabguts aus dem Aufnahmeraum 24 des Löffels 10 ausschleusen, während größere Anteile zurückgehalten werden. Entsprechend könnte auch eine Schlammklappe zum Ausschütten von Flüssigbestandteilen zum Einsatz kommen. Die genannten Verbindungsmittel 50 erlauben dabei als Schnellwechselsystem einen raschen Austausch mit geringem Handhabungsaufwand:

In Fig. 5 bis 8 ist eine weitere Ausführung der Verbindungsmittel 50 gezeigt. An der Schwenkwelle 42 sind an dafür vorgesehenen Verbindungsstellen radial abstehende Steckzapfen 70 angeschweißt, während das Zusatzwerkzeug 14, 17 einen korrespondierenden Aufnahmeschuh 72 aufweist, welcher sich klemmend auf den Steckzapfen 70 aufsetzen und mittels eines seitlich einschraubbaren Sicherungsbolzens 73 darauf fixieren lässt. Der in Fig. 5 gezeigte Greiffinger 14 ist mit einer lösbaren Zahnschiene 74 versehen, um das zu greifende Gut, beispielsweise Baumstämme besser halten zu können.

Bei dem in Fig. 7 und 8 gezeigten Ausführungsbeispiel ist als Zusatzwerkzeug 17 ein Reinigungsgerät 17 zum Ausschaben des Aufnahmeraums 24 vorgesehen. Auch hier ist eine Schnellwechselverbindung über wellenseitige Steckzapfen 70 und werkzeugseitige Aufnahmeschuhe 72 möglich. Das Reinigungsgerät 17 ist durch zwei im seitlichen Abstand voneinander angeordnete Flachschaber 76 gebildet, welche schabend entlang den Innenflächen der Seitenwände 18 geführt werden, um anhaftende Verschmutzungen abzukratzen. Die Flachschaber 76 weisen eine bogenförmige Schneidkante 78 auf, welche in Einschwenkrichtung voreilend nahezu die gesamte seitliche Innenfläche überstreicht. Überraschend hat sich gezeigt, dass dies für eine effektive Reinigung des Innenraums 24 völlig ausreicht.

## Patentansprüche

1. Arbeitswerkzeug für eine Erdbaumaschine, insbesondere einen Bagger, mit einem als Löffel oder Schaufel ausgebildeten Grabgerät (10), das an einem Stiel der Erdbaumaschine schwenkbar angeordnet ist und einen Aufnahmeraum (24) für das abzutragende Gut begrenzt, und mit einem an dem Grabgerät (10) angeordneten und als Baueinheit mit diesem von dem Stiel lösbaren Anbaugerät (12), das ein mittels Schwenkantrieb (36) gegen die Ladeöffnung (43) des Aufnahmeraums (24) schwenkbares Zusatzwerkzeug (14,16,17) aufweist, wobei der Schwenkantrieb (36) eine oberhalb der Ladeöffnung (43) angeordnete Schwenkwelle (42) für eine begrenzte Schwenkbewegung aufweist und das Zusatzwerkzeug (14,16,17) über Verbindungsmittel (50) austauschbar und/oder lageveränderlich an der Schwenkwelle (42) fixierbar ist, **dadurch gekennzeichnet, dass** die Schwenkwelle (42) an Lagerstellen (48) an den Seitenwänden (18) der Ladeöffnung (43) axial und/oder radial abgestützt ist und sich über die Breite der Ladeöffnung (43) erstreckt, und dass der Schwenkantrieb (36) auf einer oberen Begrenzungswand (20) des Aufnahmeraums (24) außermittig angeordnet ist.

2. Arbeitswerkzeug nach Anspruch 1, **dadurch gekennzeichnet, dass** die Schwenkwelle (42) im Abstand parallel zu dem für eine Schwenkbewegung des Grabgeräts (10) an dem Stiel vorgesehenen Stielbolzen verläuft.

3. Arbeitswerkzeug nach Anspruch 1 oder 2, **dadurch gekennzeichnet, dass** die Schwenkwelle (42) sich über die gesamte Breite der Ladeöffnung (43) linear durchgehend erstreckt.

4. Arbeitswerkzeug nach einem der Ansprüche 1 bis 3, **dadurch gekennzeichnet, dass** die Schwenkwelle (42) ein innen gelagertes Rohr (44) oder einen mantelseitig gelagerten Stab als Drehelement aufweist.

5. Arbeitswerkzeug nach einem der Ansprüche 1 bis 4, **dadurch gekennzeichnet, dass** die Verbindungsmittel (50) an längs der Schwenkwelle (42) diskret verteilten oder kontinuierlich durchgehenden Verbindungsstellen angeordnet sind.

6. Arbeitswerkzeug nach einem der Ansprüche 1 bis 5, **dadurch gekennzeichnet, dass** die Schwenkwelle (42) insbesondere mehrkantförmige oder polygonförmige Profilelemente als Verbindungsmittel (50) für eine drehfeste formschlüssige Verbindung mit dem Zusatzwerkzeug (14,16,17) aufweist.

7. Arbeitswerkzeug nach einem der Ansprüche 1 bis 6, **dadurch gekennzeichnet, dass** die Verbindungsmittel (50) zum Einhängen, Aufstecken und/oder Anschrauben des Zusatzwerkzeugs (14,16,17) an der Schwenkwelle (42) ausgebildet sind.

8. Arbeitswerkzeug nach einem der Ansprüche 1 bis 7, **dadurch gekennzeichnet, dass** die Verbindungsmittel (50) einen an der Schwenkwelle (42) seitlich abstehenden Steckzapfen und einen an dem Zusatzwerkzeug (14,16,17) angeordneten, auf den Steckzapfen aufsetzbaren und mittels Sicherungselement fixierbaren Aufnahmeschuh umfassen.

9. Arbeitswerkzeug nach einem der Ansprüche 1 bis 8, **dadurch gekennzeichnet, dass** die Schwenkwelle (42) aus mehreren drehfest verbundenen Abschnitten linear zusammengesetzt ist.

10. Arbeitswerkzeug nach einem der Ansprüche 1 bis 9, **dadurch gekennzeichnet, dass** der Schwenkantrieb durch einen mit der Schwenkwelle gekoppelten hydraulischen Hubzylinder (36) gebildet ist.

11. Arbeitswerkzeug nach einem der Ansprüche 1 bis 10, **dadurch gekennzeichnet, dass** das wahlweise einsetzbare Zusatzwerkzeug (14,16,17) durch mindestens einen Greiffinger (14) oder ein Klappenteil (16), insbesondere eine Schlammklappe oder ein Sortiersieb gebildet ist.

12. Arbeitswerkzeug nach einem der Ansprüche 1 bis 11, **dadurch gekennzeichnet, dass** das wahlweise einsetzbare Zusatzwerkzeug (14,16,17) durch ein Reinigungswerkzeug gebildet ist, welches in das Grabgerät (10) zur Reinigung des Aufnahmeraums (24) einschwenkbar ist.

13. Arbeitswerkzeug nach Anspruch 12, **dadurch gekennzeichnet, dass** das Reinigungsgerät zwei innenseitig an den Seitenwandungen (18) des Grabgeräts (10) schabend entlangführbare, eine bogenförmige Schneidkante (78) aufweisende Schaber (76) umfasst.

14. Arbeitswerkzeug nach einem der Ansprüche 1 bis 13, **dadurch gekennzeichnet, dass** die zur Verbindung des Grabgeräts (10) mit dem Stiel vorgesehenen Kopplungsmittel (30,32) frei von der Schwenkwelle (42) an dem Grabgerät (10) abstehen.

15. Arbeitswerkzeug nach einem der Ansprüche 1 bis 14, **dadurch gekennzeichnet, dass** die obere Begrenzungswand (20) des Aufnahmeraums (24) durch ein Aussteifungselement (58) verstärkt ist.

## Claims

1. Working tool for an earth-moving machine, in particular a digger, having a digging device (10) embodied as a scoop or bucket which is arranged so as to be pivotable on an arm of the earth-moving machine and delimits a receiving space (24) for the material to be excavated, and having an add-on device (12) which is arranged on the digging device (10) and can be detached from the arm as a modular unit with said digging device, which add-on device (12) has an auxiliary tool (14, 16, 17) which can be pivoted relative to the loading opening (43) of the receiving space (24) by means of a pivoting drive (36), with the pivoting drive (36) having a pivoting shaft (42), which is arranged above the loading opening (43) for a limited pivoting movement, and with it being possible for the auxiliary tool (14, 16, 17) to be fixed to the pivoting shaft (42) by connecting means (50) so as to be exchangeable and/or moveable in terms of position, **characterized in that** the pivoting shaft (42) is axially and/or radially supported on mounting points (48) on the lateral walls (18) of the loading opening (43) and extends over the width of the loading opening (43), and **in that** the pivoting drive (36) is arranged eccentrically on an upper delimiting wall (20) of the receiving space (24).

2. Working tool according to Claim 1, **characterized in that** the pivoting shaft (42) runs parallel to and at a distance from the arm pin provided on the arm for a pivoting movement of the digging device (10).

3. Working tool according to Claim 1 or 2, **characterized in that** the pivoting shaft (42) extends in a linearly continuous fashion over the entire width of the loading opening (43).

4. Working tool according to one of Claims 1 to 3, **characterized in that** the pivoting shaft (42) has, as a rotary element, an internally mounted tube (44) or a rod which is mounted by means of its casing.

5. Working tool according to one of Claims 1 to 4, **characterized in that** the connecting means (50) are arranged at connecting points which are distributed discretely or are continuous along the pivoting shaft (42).

6. Working tool according to one of Claims 1 to 5, **characterized in that** the pivoting shaft (42) in particular has multi-sided or polygonal profiled elements as connecting means (50) for a rotationally fixed, positively locking connection to the auxiliary tool (14, 16, 17).

7. Working tool according to one of Claims 1 to 6, **characterized in that** the connecting means (50) are designed for the auxiliary tool (14, 16, 17) to be suspended on, plugged onto and/or screwed onto the pivoting shaft (42).

8. Working tool according to one of Claims 1 to 7, **characterized in that** the connecting means (50) comprise a laterally protruding plug-in spigot on the pivoting shaft (42) and a receiving shoe which is arranged on the auxiliary tool (14, 16, 17), and can be placed onto the plug-in spigot and can be fixed by means of a securing element.

9. Working tool according to one of Claims 1 to 8, **characterized in that** the pivoting shaft (42) is composed linearly of a plurality of rotationally fixedly connected sections.

10. Working tool according to one of Claims 1 to 9, **characterized in that** the pivoting drive is formed by a hydraulic lifting cylinder (36) which is coupled to the pivoting shaft.

11. Working tool according to one of Claims 1 to 10, **characterized in that** the optional auxiliary tool (14, 16, 17) is formed by at least one gripping finger (14) or a flap part (16), in particular a sludge flap or a sorting sieve.

12. Working tool according to one of Claims 1 to 11, **characterized in that** the optional auxiliary tool (14, 16, 17) is formed by a cleaning tool which can be pivoted into the digging device (10) in order to clean the receiving space (24).

13. Working tool according to Claim 12, **characterized in that** the cleaning device comprises two scrapers (76) which can be guided along so as to scrape the inside of the side walls (18) of the digging device (10), and have a curved cutting edge (78).

14. Working tool according to one of Claims 1 to 13, **characterized in that** the coupling means (30, 32) provided for connecting the digging device (10) to the arm protrude freely from the pivoting shaft (42) on the digging device (10).

15. Working tool according to one of Claims 1 to 14, **characterized in that** the upper delimiting wall (20) of the receiving space (24) is reinforced by a stiffening element (58).

## Revendications

1. Outil de travail pour une machine de terrassement, notamment une excavatrice, comprenant un appareil pour creuser (10) réalisé sous forme de pelle ou de godet, qui est disposé de manière à pouvoir pivoter sur un bras de la machine de terrassement et qui délimite un espace de réception (24) pour le produit à enlever, et un appareil rapporté (12), disposé sur l'appareil pour creuser (10) et pouvant, avec ce dernier, être détaché du bras sous forme d'unité constructive, qui présente un outil supplémentaire (14, 16, 17) pouvant pivoter au moyen d'un entraînement de pivotement (36) vers l'ouverture de chargement (43) de l'espace de réception (24), l'entraînement de pivotement (36) présentant un arbre de pivotement (42) disposé au-dessus de l'ouverture de chargement (43) pour un mouvement de pivotement limité et l'outil supplémentaire (14, 16, 17) pouvant être fixé sur l'arbre de pivotement (42) par le biais de moyens de connexion (50), de manière remplaçable et/ou déplaçable, **caractérisé en ce que** l'arbre de pivotement (42) est supporté axialement et/ou radialement au niveau de points d'appui (48) sur les parois latérales (18) de l'ouverture de chargement (43) et s'étend sur la largeur de l'ouverture de chargement (43), et **en ce que** l'entraînement de pivotement (36) est disposé de manière excentrée sur une paroi de limitation supérieure (20) de l'espace de réception (24).

2. Outil de travail selon la revendication 1, **caractérisé en ce que** l'arbre de pivotement (42) s'étend à distance parallèlement au boulon du bras prévu sur le bras pour un mouvement de pivotement de l'appareil pour creuser (10).

3. Outil de travail selon la revendication 1 ou 2, **caractérisé en ce que** l'arbre de pivotement (42) s'étend sur toute la largeur de l'ouverture de chargement (43) de manière linéaire continue.

4. Outil de travail selon l'une quelconque des revendications 1 à 3, **caractérisé en ce que** l'arbre de pivotement (42) présente un tube monté intérieurement (44) ou une barre montée du côté de l'enveloppe, en tant qu'élément rotatif.

5. Outil de travail selon l'une quelconque des revendications 1 à 4, **caractérisé en ce que** les moyens de connexion (50) sont disposés à des emplacements de connexion continus ou répartis de manière discrète le long de l'arbre de pivotement (42).

6. Outil de travail selon l'une quelconque des revendications 1 à 5, **caractérisé en ce que** l'arbre de pivotement (42) présente en particulier des éléments profilés à bords multiples ou polygonaux en tant que moyens de connexion (50) pour une connexion de manière solidaire en rotation par engagement par coopération de forme avec l'outil supplémentaire (14, 16, 17).

7. Outil de travail selon l'une quelconque des revendications 1 à 6, **caractérisé en ce que** les moyens de connexion (50) sont réalisés pour accrocher, enficher et/ou visser l'outil supplémentaire (14, 16, 17) sur l'arbre de pivotement (42).

8. Outil de travail selon l'une quelconque des revendications 1 à 7, **caractérisé en ce que** les moyens de connexion (50) comprennent un tourillon d'enfichage saillant latéralement sur l'arbre de pivotement (42) et un sabot de réception disposé sur l'outil supplémentaire (14, 16, 17), pouvant être posé sur le tourillon d'enfichage et pouvant être fixé au moyen d'un élément de fixation.

9. Outil de travail selon l'une quelconque des revendications 1 à 8, **caractérisé en ce que** l'arbre de pivotement (42) se compose de plusieurs portions connectées linéairement et de manière solidaire en rotation.

10. Outil de travail selon l'une quelconque des revendications 1 à 9, **caractérisé en ce que** l'entraînement de pivotement est formé par un vérin de levage hydraulique (36) accouplé à l'arbre de pivotement.

11. Outil de travail selon l'une quelconque des revendications 1 à 10, **caractérisé en ce que** l'outil supplémentaire (14, 16, 17) pouvant être utilisé de manière sélective est formé par au moins un doigt de préhension (14) ou une partie rabattable (16), notamment un volet à boue ou un tamis de triage.

12. Outil de travail selon l'une quelconque des revendications 1 à 11, **caractérisé en ce que** l'outil supplémentaire (14, 16, 17) pouvant être utilisé de manière sélective est formé par un outil de nettoyage qui peut être pivoté dans l'appareil pour creuser (10) pour nettoyer l'espace de réception (24).

13. Outil de travail selon la revendication 12, **caractérisé en ce que** l'appareil de nettoyage comprend deux racloirs (76) pouvant être guidés du côté intérieur avec un effet de raclage le long des parois latérales (18) de l'appareil pour creuser (10), et présentant une arête de coupe (78) de forme arquée.

14. Outil de travail selon l'une quelconque des revendications 1 à 13, **caractérisé en ce que** les moyens d'accouplement (30, 32) prévus pour la connexion de l'appareil pour creuser (10) au bras font librement saillie depuis l'arbre de pivotement (42) sur l'appareil pour creuser (10).

15. Outil de travail selon l'une quelconque des revendications 1 à 14, **caractérisé en ce que** la paroi de limitation supérieure (20) de l'espace de réception (24) est renforcée par un élément de rigidification (58).
